# FASCICULE DE BREVET EUROPEEN

(11) **EP 3 102 495 B1**
(45) Date de publication et mention de la délivrance du brevet: **11.08.2021**
(21) Numéro de dépôt: 14708078.2
(22) Date de dépôt: 04.02.2014
(51) Int. Cl.: B65D 6/02, B65D 6/34, B65D 5/00

(54) **PROCEDE DE FABRICATION D'UN COFFRET ET COFFRET OBTENU PAR LEDIT PROCEDE**
VERFAHREN ZUR HERSTELLUNG EINER SCHACHTEL UND MIT DIESEM VERFAHREN HERGESTELLTE SCHACHTEL
METHOD FOR MANUFACTURING A BOX AND BOX OBTAINED BY SAID METHOD

(43) Date de publication de la demande: 14.12.2016
(73) Titulaire: Virojanglor, 93150 Le Blanc Mesnil (FR)
(72) Inventeur: BOIN, Eric, F-51000 Reims (FR)
(74) Mandataire: IPAZ
(86) Numéro de dépôt international: PCT/FR2014/050208
(87) Numéro de publication internationale: WO 2015/118231

(56) Documents cités:
- WO-A2-97/06059
- FR-A- 766 947
- FR-A- 1 474 812
- US-A- 3 064 874
- US-A- 3 142 406
- US-A- 3 754 456

## Description

L'invention concerne un procédé de fabrication d'un coffret comportant au moins trois volets de flanc au moins partiellement rigides, lesdits au moins trois volets de flanc étant obtenus par pliage d'au moins une première feuille.

Elle vise également un coffret obtenu par le procédé conforme à l'invention.

Un tel coffret peut être destiné au conditionnement de produits ou d'articles divers, lesquels n'ont pas besoin, comme les boîtes de conserves, de constituer un emballage étanche.

Pour conditionner des produits fragiles (bouteilles de vin ou spiritueux) ou des produits de luxe (parfums, bijoux), il est prévu de réaliser des coffrets aux parois rigides, comme par exemple des coffrets aux parois métalliques, afin de mieux les protéger ou de les présenter de façon prestigieuse.

Les coffrets métalliques sont usuellement réalisés à partir d'une feuille de fer blanc d'épaisseur courante allant de 0,20 mm à 0,30 mm, laquelle feuille peut être décorée soit au moyen d'une impression offset soit par embossage, l'embossage apportant des éléments en relief, des formes et des textures additionnels.

La construction et l'assemblage de différentes parties métalliques du coffret est basée sur des procédés de sertissage et /ou d'agrafage purement mécaniques tels que ceux décrits dans la demande FR 2 369 167, par exemple.

De tels coffrets présentent certains inconvénients : ils présentent un poids léger, ils manquent de rigidité au niveau de leurs parois qui flottent, s'enfoncent voire se déforment lors de la préhension du coffret, et ils présentent une sonorité de type « coque creuse ». Ces inconvénients donnent au consommateur une image du coffret à l'opposé de l'image luxueuse que l'on donne au produit qu'il contient, ce qui dévalorise le produit aux yeux du consommateur.

On connait également des coffrets ou boîtes dont les parois comprennent plusieurs couches, décrits par exemple dans les documents US 3 064 874, WO 97/06056, US 3 754 456 et FR 766 947.

Le document US 3 142 406 décrit un coffret comportant au moins trois volets de flanc au moins partiellement rigide, dans lequel que lesdits au moins trois volets de flanc comportent une structure sandwich comprenant au moins deux feuilles extérieures métalliques, et un matériau de solidarisation disposé entre les deux feuilles, le matériau de solidarisation étant réparti sensiblement sur toute la surface de chacun desdits volets de flanc

On connait enfin le document FR 1 474 812 qui décrit un coffret métallique (estagnon) réalisé à partir de deux plaques de métal.

Il décrit un.procédé de fabrication d'un coffret comportant au moins trois volets de flanc au moins partiellement rigides, lesdits au moins trois volets de flanc étant obtenus par pliage d'au moins une première feuille, la première feuille étant métallique, et par la mise en forme d'au moins une seconde feuille, l'étape de mise en forme comportant une étape de pliage de ladite seconde feuille, la seconde feuille étant métallique.

L'invention concerne un procédé tel que défini par la revendication 1.

Ainsi mis en œuvre, le procédé résout les problèmes de déformation et de coque creuse qui seraient obtenues par solidarisation de deux feuilles apposées l'une contre l'autre et serties ensemble.

De préférence, le procédé comporte une ultime étape de roulage d'au moins un bord de ladite structure sandwich.

En outre, le procédé permet d'atteindre des niveaux de rigidité des parois comparables à celles atteintes avec des parois réalisées en bois ou en plastique injecté.

Le procédé conforme à l'invention peut également comprendre les caractéristiques suivantes, prises séparément ou en combinaison :
- l'étape de mise en forme peut comporter une étape de découpe de ladite seconde feuille ;
- le matériau de solidarisation peut comporter une matière adhésive ;
- le matériau de solidarisation peut comporter une matière élastique.

Pour pouvoir être exécutée, l'invention est exposée de façon suffisamment claire et complète dans la description suivante qui est, en plus, accompagnée de dessins dans lesquels :
- La figure 1 est une vue en perspective d'un coffret conforme à un mode de réalisation selon l'invention,
- Les figures 2.1 à 2.6 sont des vues en coupes de différentes parois de coffrets selon l'invention,
- La figure 3 montre différentes étapes a) à d) d'un premier procédé de fabrication d'un coffret ne faisant pas partie de l'invention, chaque étape a) à d) étant illustrée par un ou plusieurs éléments d'un coffret montrés en perspective ;
- Et la figure 4 montre deux étapes i) et ii) d'un second procédé de fabrication d'un coffret selon l'invention, chaque étape i) et ii) étant illustrée par un ou plusieurs éléments d'un coffret conforme à l'invention montrés en perspective.

Dans la description qui suit, les termes « inférieur », « supérieur », « haut », « bas » etc... sont utilisés en référence aux dessins pour une plus grande facilité de compréhension. Ils ne doivent pas être compris comme étant des limitations de la portée de l'invention.

L'exemple qui va maintenant être décrit fait référence à un coffret dont les parois sont au moins partiellement métalliques.

La figure 1 montre un coffret 1 qui se présente en deux parties : un fond 2, formé par un plateau de forme rectangulaire et un couvercle 3 en forme de pyramide à section rectangulaire également, dont l'extrémité 4 a été tronquée.

Le couvercle 3 s'associe au fond 2 par insertion d'un bord inférieur libre 5 dans une gorge 6 ménagée dans le fond 2 courant le long de son bord périphérique 7.

Le couvercle 3 du coffret 1 comprend quatre volets de flanc 8 (donc au moins trois volets de flancs conformément à l'invention), et un volet sommital 9 dont les bords 10 sont solidaires des bords supérieurs 11 de chacun des volets de flanc 8.

Les volets de flanc 8 sont obtenus par pliage d'une feuille le long de trois arrêtes 12, la quatrième arrête 12 étant obtenu en solidarisant deux bords 13 latéraux libres de volets de flanc 8.

On devra comprendre par « pliage » tout pliage réalisé avec la feuille : ainsi, un pliage peut permette d'obtenir deux volets de flanc, ou plus, si le pliage est réalisé à une certaine distance du bord de la feuille. Mais le pliage peut également permettre d'obtenir un sertissage : ceci est réalisé par un pliage de la feuille le long d'un de ses bords, ce pliage étant appelé « roulage ». Les bords de deux feuilles pliées par roulage pouvant alors être imbriqués l'un dans l'autre et sertis par écrasement des bords roulés insérés l'un dans l'autre.

Ainsi, quand il sera fait référence à plusieurs volets de flanc obtenus par pliage d'au moins une première feuille, on devra comprendre que lesdits plusieurs volets de flanc peuvent être obtenus soit en pliant un feuille suivant plusieurs droites, soit en pliant les bords de plusieurs feuilles et en les reliant entre elles (par exemple par sertissage).

Le volet sommital 9 est obtenu par découpe d'une feuille métallique embossée et il est rapporté au sommet de la pyramide formée par les volets de flanc 8.

Chacun des volets de flanc 8, ainsi que le volet sommital 9, est réalisé par une structure sandwich 13 qui va maintenant être décrite en faisant référence aux figures 2.1 à 2.6 :
Initialement la structure sandwich 13 est réalisée suffisamment grande pour former la feuille qui formera les quatre volets de flanc 8.

La structure sandwich 13 comporte au minimum deux couches extérieures 14 enfermant une couche centrale 15.

La couche centrale 15 est une couche simple (voir exemples des figures 2.1 à 2.5) ou une structure multicouche, comme montré en figure 2.6.

L'une au moins des couches 14 extérieure est une feuille métallique 16.

Dans l'exemple illustré sur la figure 2.4, la seconde couche extérieure 14 est également une feuille métallique 16.

La seconde couche extérieure 14 peut également être une feuille plastique 17 (figure 2.3), une plaque cartonnée 18 (figure 2.2) ou tout autre matériau rigide formant un plaque mince 19 (figure 2.1). On comprendra par « plaque mince » une plaque dont l'épaisseur n'excède pas 0,5 mm. On comprendra par « rigide » un matériau qui se déforme difficilement sou l'action d'une pression manuelle (par opposition à un matériau souple).

Lorsqu'elle est simple, la couche intérieure 15 est un matériau assurant la solidarisation des deux couches extérieures 14.

Le matériau de solidarisation peut être une matière adhésive 20 (voir figures 2.1 à 2.4) ou une matière élastique 21 tel que du caoutchouc (voir figure 2.5).

La matière élastique peut être introduite par injection de matière entre les deux couches extérieures.

Lorsque la structure sandwich 13 comprend une couche extérieure métallique 16 (entre 0.2 et 0.4 mm), une couche intérieure en matière adhésive 20 et une seconde couche extérieure en plaque mince 19 (figure 2.1), on obtient un volet de flanc 8 présentant un poids et une rigidité plus élevée par rapport à un volet de flanc constitué uniquement d'une feuille métallique 16, sans toutefois perdre la capacité de décoration et d'embossage des volets de flancs standards. La rigidité plus élevée du volet de flanc limite fortement les déformations lors de la prise en main du coffret en exerçant une pression sur les volets de flancs, ainsi que les bruits de cliquetis observés normalement lors de cette déformation. L'augmentation du poids des coffrets est perçue comme un avantage statutaire sur certains marchés.

Il en va de même pour la structure sandwich représentée en figures 2.3, 2. 4 et 2.5, comprenant une couche métallique 16, une couche de matière adhésive 20 et une couche de matière plastique 17 ou une autre couche métallique 16, ou bien une couche de matière élastique 21 enfermée entre deux couches métalliques 16.

Lorsque la structure sandwich 13 comprend une couche extérieure métallique 16 (entre 0.2 et 0.4 mm), une couche de matière adhésive et une plaque cartonnée, on obtient un volet de flanc 8 présentant une rigidité plus élevée par rapport à un volet de flanc constitué uniquement d'une feuille métallique 16. Cette rigidité plus élevée limite les déformations lors de la prise en mains et les bruits de cliquetis également.

Lorsque la couche intérieure 15 se présente sous la forme d'une structure sandwich, elle peut comprendre deux couches de matière adhésive réparties de part et d'autre d'une couche de matière plastique 17 formant un insert. Cet assemblage permet encore d'augmenter la rigidité et le poids du volet de flanc.

La couche intérieure 15 (simple ou structure sandwich) emprisonnée entre les deux couches extérieures se répartit sur sensiblement toute la surface de chacun des volets de flancs 8. De cette façon, il n'existe pas de partie de volet de flanc 8 où les deux couches extérieures 14 de la structure sandwich se feraient face avec du vide entre elles.

Ainsi, la structure sandwich du volet de flanc lui procure une rigidité certaine, car la rigidité des couches s'impose d'une couche à l'autre.

Dans tous les exemples de structures sandwich décrites, la modulation des épaisseurs des deux couches extérieures permet d'ajuster ces différents paramètres au mieux des enjeux économiques et d'éco conception.

Il va maintenant être fait référence à deux procédés de fabrication en faisant référence aux figures 3 et 4. Le procédé de fabrication selon la figure 4 est conforme à l'invention.

La figure 3 montre les étapes de réalisation des volets de flanc d'un coffret de section carrée.

La structure sandwich 13 qui a été choisie pour réaliser les volets de flanc est celle comportant deux couches métalliques 16 solidarisées par une couche de matière adhésive, pour chacun des volets de flanc 8.

Une première feuille métallique 16 montrée à l'étape a) est tout d'abord mise en forme, c'est-à-dire qu'elle est découpée suivant des dimensions prédéterminées et éventuellement embossée afin de lui donner un relief qui est à la fois décoratif et rigidifiant.

Quatre secondes feuilles métalliques 16 sont parallèlement également mises en forme : elles sont découpées suivant des dimensions différentes de celles de la première feuille, les dimensions des secondes feuilles correspondant sensiblement aux dimensions de chacun des volets de flanc 8. Les secondes feuilles 16 sont également éventuellement embossées. Si elles le sont, elles présentent le même embossage que celui de la première feuille métallique 16.

Les secondes feuilles métalliques vont constituer, après réalisation des volets de flanc 8, la face interne du volet de flanc.

Sur la première feuille métallique 16, une couche de matière adhésive est appliquée sur quatre zones 22. Les aires et la forme des quatre zones 22 correspondent aux aires des quatre secondes feuilles 16. L'application de la couche de matière adhésive est réalisée par le dépôt d'un cordon de matière adhésive qui s'étale en serpentin sur l'ensemble de chacune des zones 22 sur la première feuille métallique 16. La dépose d'un cordon de matière étalé en serpentin assure l'évacuation d'éventuelles bulles d'air entre la première feuille métallique 16 et chacune des secondes feuilles métalliques 16.

L'étape b) consiste à positionner chacune des quatre secondes feuilles métalliques 16 sur chacun des quatre zones 22 et d'exercer une pression sur les quatre secondes feuilles de façon à ce que le serpentin de matière adhésive s'étale dans chacune des quatre zones entre la première feuille métallique et les quatre secondes feuilles métalliques.

On obtient alors une structure sandwich 13 représentée à l'étape c), suivant laquelle la première feuille et les secondes feuilles métalliques sont solidarisées entre elles.

La première feuille métallique 16 est alors pliée suivant trois droites D1, D2 et D3, situées entre les secondes feuilles métalliques 16, correspondant à trois arrêtes délimitant les bords des volets de flanc 8.

On obtient ainsi une paroi latérale de coffret se section carrée (voir étape d). La quatrième arrête est obtenue en solidarisant les deux bords libres de la feuille métallique 16 qui se sont face après le pliage. Cette solidarisation est réalisée par tout moyen connu de l'homme du métier : soudure, sertissage, etc.

Enfin, chacun des bords libres 23 des volets de flanc sont roulés pour sertir les feuilles métalliques entre elles.

L'étape de roulage pourrait également être réalisée avant l'étape de pliage de la première feuille sans sortir du cadre de l'invention.

Il devra être compris que le roulage pourrait également être réalisé sur un bord de l'une des deux feuilles métalliques, non pas pour sertir les feuilles métalliques entre elles, mais pour sertir les volets de flanc avec le volet sommital 9, par exemple, sans sortir du cadre de l'invention.

La figure 4 montre les étapes de réalisation des volets de flanc 8 du coffret illustré en figure 1.

Suivant ce mode de réalisation, les volets de flanc 8 sont également réalisés par une structure sandwich comportent une première couche extérieur formant la paroi extérieure du volet de flanc, et une seconde couche extérieur formant la paroi intérieure du volet de flanc.

Pour réaliser des volets de flanc 8 formant un tronc de pyramide de section rectangulaire, les parois intérieure et extérieure sont réalisées chacune à partir d'une feuille métallique 16 embossée à plat, puis mise en volume (étape non montrée).

Une matière adhésive 20 est alors appliquée sur les volets de flancs sous la forme d'un cordon s'étalant en serpentin sur l'ensemble de la surface du volet de flanc (étape i).

Les deux troncs de pyramides sont insérés à force pour former les volets de face du coffret 1 de la figure 1 (étape ii).

Les bords libres 5 des volets de flancs sont alors roulés afin d'assurer le sertissage des feuilles métalliques 16 entre elles (voir, par exemple, le bord roulé portant la référence 5 sur la figure 1).

On comprend de la description qui précède comment l'invention permet d'obtenir un coffret plus rigide et, d'apparence, plus résistant que ceux obtenus par les procédés de l'état de la technique.

## Revendications

1. Procédé de fabrication d'un coffret (1) comportant au moins trois volets de flanc (8) au moins partiellement rigides, lesdits au moins trois volets de flanc (8) étant obtenus par pliage d'au moins une première feuille (16), ladite première feuille étant métallique, et par mise en forme d'au moins une seconde feuille (16-19), l'étape de mise en forme comporte une étape de pliage (i) de ladite seconde feuille (16-19), ladite au moins une seconde feuille (16-19) étant métallique,
ledit procédé étant **caractérisé en ce qu'**il comporte les étapes suivantes :
avant pliage desdites au moins une première et seconde feuilles métalliques :
- embossage ou impression offset de ladite première feuille métallique,
- embossage ou impression offset de ladite seconde feuille métallique,
et après pliage desdites au moins une première et seconde feuilles métalliques :
- application d'une couche d'un matériau de solidarisation (20 ; 21) sur une surface d'au moins une partie de ladite première feuille,
- positionnement de ladite au moins une seconde feuille (16-19) sur ladite partie de ladite première feuille (16) recouverte dudit matériau de solidarisation (20 ; 21), afin d'obtenir une structure sandwich (13), le matériau de solidarisation étant une couche intérieure (15) assurant la solidarisation de deux couches extérieures (14), les deux dites couches extérieures étant lesdites première et seconde feuilles métalliques (16, 16-19).

2. Procédé selon la revendication 1, **caractérisé en ce qu'**il comporte une ultime étape de roulage d'au moins un bord (5 ; 23) de ladite structure sandwich (13).

3. Procédé selon la revendication 1 ou 2, dans lequel l'étape de mise en forme comporte une étape de découpe (b) de ladite seconde feuille (16-19).

4. Procédé selon l'une quelconque des revendications précédentes, dans lequel le matériau de solidarisation (20 ; 21) comporte une matière adhésive (20).

5. Procédé selon l'une quelconque des revendications 1 à 3, dans lequel le matériau de solidarisation (20 ; 21) comporte une matière élastique (21).

## Patentansprüche

1. Verfahren zur Herstellung einer Schachtel (1) mit mindestens drei zumindest teilweise starren Seitenklappen (8), wobei die mindestens drei Seitenklappen (8) durch Falten zumindest eines ersten Blatts (16), wobei das erste Blatt metallisch ist, und durch Formen mindestens eines zweiten Blatts (16-19) erhalten werden, wobei der Schritt des Formens einen Schritt des Faltens (i) des zweiten Blatts (16-19) aufweist, wobei das mindestens eine zweite Blatt (16-19) metallisch ist,
wobei das Verfahren **dadurch gekennzeichnet ist, dass** es die folgenden Schritte aufweist:
vor dem Falten des mindestens einen ersten und zweiten metallischen Blatts:
Prägen oder Offsetdrucken des ersten metallischen Blatts,
Prägen oder Offsetdrucken des zweiten metallischen Blatts,
und nach dem Falten des mindestens einen und zweiten metallischen Blatts:
- Aufbringen einer Schicht eines Verbindungsmaterials (20; 21) auf eine Oberfläche mindestens eines Teils des ersten Blatts,
- Positionieren des mindestens einen zweiten Blatts (16-19) auf dem Teil des ersten Blatts (16), der mit dem Befestigungsmaterial (20; 21) beschichtet ist, um eine Sandwichstruktur (13) zu erhalten, wobei das Verbindungsmaterial eine innere Schicht (15) ist, welche die Verbindung zweier äußerer Schichten (14) gewährleistet, wobei die beiden genannten äußeren Schichten das erste und das zweite metallische Blatt (16, 16-19) sind.

2. Verfahren nach Anspruch 1, **dadurch gekennzeichnet, dass** es einen abschließenden Schritt des Walzens mindestens eines Randes (5; 23) der Sandwichstruktur (13) aufweist.

3. Verfahren nach Anspruch 1 oder Anspruch 2, bei welchem der Schritt des Formens einen Schritt des Schneidens (b) des zweiten Blatts (16-19) aufweist.

4. Verfahren nach einem der vorhergehenden Ansprüche, bei welchem das Verbindungsmaterial (20; 21) ein Klebematerial (20) aufweist.

5. Verfahren nach einem der Ansprüche 1 bis 3, bei welchem das Verbindungsmaterial (20; 21) ein elastisches Material (21) aufweist.

## Claims

1. A method for manufacturing a box (1) including at least three at least partially rigid side flaps (8), said at least three side flaps (8) being obtained by folding at least one first sheet (16), said first sheet being of metal, and by shaping at least one second sheet (16-19), the shaping step includes a step of folding (i) said second sheet (16-19), said at least one second sheet (16-19) being of metal,
said method being **characterised in that** it includes the following steps of:
before folding said at least one first and second metal sheets:
- embossing or offset printing said first metal sheet,
- embossing or offset printing said second metal sheet,
and after folding said at least first and second metal sheets:
- applying a layer of a securing material (20; 21) to a surface of at least one part of said first sheet,
- positioning said at least one second sheet (16-19) on said part of said first sheet (16) covered with said securing material (20; 21), in order to obtain a sandwich structure (13), the securing material being an internal layer (15) providing securing of two external layers (14), said two external layers being said first and second metal sheets (16, 16-19).

2. The method according to claim 1, **characterised in that** it includes a last step of curling at least one edge (5; 23) of said sandwich structure (13).

3. The method according to claim 1 or 2, wherein the shaping step includes a step of cutting (b) said second sheet (16-19).

4. The method according to any of the preceding claims, wherein the securing material (20; 21) includes an adhesive material (20).

5. The method according to any of claims 1 to 3, wherein the securing material (20; 21) includes an elastic material (21) .
